# EUROPÄISCHE PATENTSCHRIFT

(11) **EP 1 792 325 B1**
(45) Veröffentlichungstag und Bekanntmachung des Hinweises auf die Patenterteilung: **26.01.2011**
(21) Anmeldenummer: 05787050.3
(22) Anmeldetag: 13.09.2005
(51) Int. Cl.: H01H 33/66

(54) **SELBSTHAFTENDE ELASTOMERSCHICHT IN FESTSTOFFISOLIERTEN SCHALTERPOLEN**
PRESSURE-SENSITIVE ELASTOMER LAYER IN CIRCUIT-BREAKER POLES INSULATED BY SOLID MATERIAL
COUCHE ELASTOMERE AUTO-ADHESIVE DANS DES POLES DE COMMUTATEUR ISOLES PAR SOLIDES

(30) Priorität: 24.09.2004 DE 102004047276
(43) Veröffentlichungstag der Anmeldung: 06.06.2007
(73) Patentinhaber: SIEMENS AKTIENGESELLSCHAFT, 80333 München (DE)
(72) Erfinder: VOLKMAR, Ralf-Reiner, 13353 Berlin (DE)
(86) Internationale Anmeldenummer: PCT/EP2005/054543
(87) Internationale Veröffentlichungsnummer: WO 2006/032618

(56) Entgegenhaltungen:
- DE-B3- 10 249 614
- US-A1- 2004 144 757
- US-B1- 6 172 317

## Beschreibung

Die Erfindung betrifft einen feststoffisolierten Schalterpol mit einem elektrisch nicht leitenden und formstabilen Isolierstoffgehäuse, in dem eine Schaltröhre angeordnet ist, die einen Festkontakt sowie einen diesem antriebseitig gegenüber liegenden und längs beweglich geführten Bewegkontakt aufweist, wobei das Isolierstoffgehäuse antriebsseitig geöffnet ist, um das Einleiten einer Antriebsbewegung in dem Bewegkontakt zu ermöglichen und wobei zwischen der Schaltröhre und dem Isolierstoffgehäuse eine elastische Polsterung angeordnet ist.

Ein derartiger Schalterpol ist beispielsweise aus der US 2004 144757 bekannt.

Ein anderer Schalterpol ist aus der EP0866481A2 bereits bekannt. Der dort offenbarte Schalterpol weist ein starres oder mit anderen Worten ein formstabiles Isolierstoffgehäuse auf, in dem eine Vakuumschaltröhre befestigt ist. Die Vakuumröhre weist einen ortsfesten Festkontakt auf, der mit einem aus dem Isolierstoffgehäuse herausgeführten Anschlussstück fest verbunden ist. Dem Festkontakt gegenüberliegend ist ein Bewegkontakt angeordnet, der bezüglich des Festkontaktes längs beweglich geführt ist. Dabei ragen Festkontakt und Bewegkontakt in das Innere der Vakuumschaltröhre hinein. In der Vakuumschaltröhre herrscht ein Vakuum, welches das Löschen eines beim Öffnen zwischen den Kontakten gezogenen Lichtbogens unterstützt. Um das Einleiten einer Antriebsbewegung in den Bewegkontakt zu ermöglichen, weist das Isolierstoffgehäuse antriebsseitig eine Eingangsöffnung auf, durch die sich eine Schaltstange erstreckt, welche über eine zweckmäßige Hebelmechanik mit einer Antriebseinheit verbunden ist. Der Bewegkontakt ist über einen flexiblen Bandleiter mit einem zweiten Anschlussstück verbunden, das ebenfalls aus dem Isolierstoffgehäuse hinausgeführt und somit von außen kontaktierbar ist. Im eingeschalteten Zustand liegt der Bewegkontakt an dem Festkontakt an, so dass zwischen den aus dem Isolierstoffgehäuse herausgeführten Anschlussstücken eine leitende Verbindung hergestellt ist. Zum Unterbrechen des Stromflusses werden die Kontakte durch Einleiten einer Antriebsbewegung voneinander getrennt, wobei der Lichtbogen bei einem Stromnulldurchgang der Vakuumschaltröhre gelöscht wird.

Um Lufteinschlüsse und somit hohe Spannungsspitzen zu vermeiden, ist zwischen der Vakuumschaltröhre und dem formstabilen Isolierstoffgehäuse eine elastische Polsterung aus Ethylenpropylen, Kautschuk, Silikon oder Silikongummi vorgesehen. Die elastische Polsterung gleicht unterschiedliche Wärmekoeffizienten der Vakuumkammmer aus und verhindert so eine Rissbildung im starren Isolierstoffgehäuse. Zur Herstellung des feststoffisolierten Schalterpols wird die elastische Polsterung als Schrumpfschlauch über die Vakuumröhre gestülpt. Anschließend wird die Vakuumschaltröhre im Gussformverfahren in das Isolierstoffgehäuse eingegossen.

Dem vorbekannten feststoffisolierten Schalterpol haftet der Nachteil an, dass es trotz der elastischen Polsterung zu Lufteinschlüssen kommen kann. Aufgrund der dabei entstehenden Spannungsspitzen besteht, insbesondere bei höheren Spannungen, die Gefahr von Kriechströmen oder Teilentladungen.

Aus der DE 22 40 106 ist eine Hochleistungsdurchführung mit eingekapseltem Vakuumschalter bekannt. Dabei ist die Vakuumschaltröhre vollständig in dem Isolierkörper der Durchführung eingebettet. Um Rissbildung durch Wärmeausdehnung zu vermeiden, ist zwischen dem formstabilen Isolierkörper und der Vakuumschaltröhre ein elastisches Polster vorgesehen. Zur Herstellung der Durchführung wird die Vakuumschaltröhre mit einer Schicht aus einem elastischen Material überzogen, das beispielsweise ein Verkittungs- oder Klebmaterial ist. Anschließend wird der Epoxydharz des Isolierstöffgehäuses um die Vakuumröhre gepresst. Die dort offenbarte elastische Polsterung ist flexibel und haftet sowohl an der Vakuumröhre als auch an dem einkapselnden Isolierstoffgehäuse an. Aufgrund des Herstellungsverfahrens beträgt die Dicke der elastischen Polsterung zwischen 1 mm und etwa 6 mm. Als Material für die elastische Polsterung sind Polyurethane und Polysulfide angegeben.

Aufgabe der Erfindung ist es, eine feststoffisolierten Schalterpol der eingangsgenannten Art bereitzustellen, der einfach herstellbar ist und bei dem Lufteinschlüsse zwischen Schaltröhre und Isolierstoffgehäuse vermieden sind.

Die Erfindung löst diese Aufgabe dadurch, dass die elastische Polsterung über solche Eigenhaftungseigenschaften verfügt, dass sowohl mit der Schaltröhre als auch mit dem Isolierstoffgehäuse ein nur abrasiv lösbarer Oberflächenverbund bereitgestellt ist, bei dem ein nur abrasiv lösbarer Oberflächenverbund bereitgestellt ist, bei dem die Oberflächenhaftung der elastischen Polsterung sowohl an der Schaltröhre als auch am Isolierstoffgehäuse größer als die Reiß- und/oder Weiterreißfestigkeit der elastischen Polsterung ist.

Die elastische Polsterung besteht erfindungsgemäß aus einem selbst haftenden Material, dass eine so hohe Oberflächenhaftung auf dem formstabilen Isoliergehäuse einerseits und dem Gehäuse der Schaltröhre andererseits entfaltet, dass auch über längere Betriebsdauern hinweg das Entstehen von Lufteinschlüssen zwischen Isolierstoffgehäuse und Schaltröhre vermieden ist. Aufgrund der großen Haftwirkung kommt es zu einer sicheren Halterung der Schaltröhre in dem Isolierstoffgehäuse. Aus diesem Grund ist es möglich, das Isolierstoffgehäuse so zu dimensionieren, dass ein nachträglicher Einbau der Schaltröhre in das Isolierstoffgehäuse ermöglicht ist. Erfindungsgemäß ist es daher möglich, das Isolierstoffgehäuse und die Vakuumschaltröhre unabhängig voneinander herzustellen, die Vakuumschaltröhre anschließend in dem Isolierstoffgehäuse zu befestigen und schließlich mit der elastischen Polsterung zu umgeben, welche die feste und gleichzeitig elastische Halterung der Vakuumschaltröhre ermöglicht. Unter dem Begriff abrasiv ist im Rahmen der Erfindung zu verstehen, dass die Oberflächenhaftung der elastischen Polsterung sowohl an der Schaltröhre als auch am Isolierstoffgehäuse größer als die Reiß- und/oder Weiterreißfestigkeit der elastischen Polsterung ist.

Vorteilhafterweise wird die Eigenhaftung der elastischen Polsterung auch an unbehandelten Oberflächen bereitgestellt. Der aufwändige Einsatz einer Oberflächenbehandlung mit Primern oder dergleichen zum Bereitstellen der Haftwirkung entfällt somit erfindungsgemäß wodurch sich die Herstellungskosten noch weiter absenken lassen.

Zweckmäßigerweise weist die elastische Polsterung eine Durchschlagsfestigkeit von wenigstes 20 KV/mm auf. Durch diese hohe Durchschlagsfestigkeit ist eine kompakte Konstruktion des erfindungsgemäßen feststoffisolierten Schalterpols bereitgestellt.

Zweckmäßigerweise weist die Härte der elastischen Polsterung einen Shore 00 oder Shore A Wert auf, der zwischen 30 und 40 liegt.

Die Reißdehnung liegt zweckmäßigerweise zwischen 120 und 500%.

Vorteilhafterweise ist die elastische Polsterung porenfrei. Durch die Porenfreiheit ist das Auftreten von Spannungsspitzen vermieden.

Bei der Schaltröhre handelt es sich vorteilhafterweise um eine Vakuumschaltröhre, die beispielsweise aus einem zylindrischen Keramikgehäuse besteht, das stirnseitig von zwei Metallkappen abgedeckt ist. Die Metallkappen werden jeweils von Kontaktstücke tragenden Kontaktstangen durchgriffen, wobei ein Festkontakt fest mit der ihm zugeordneten Metallkappe verbunden ist. Der dem Festkontakt in Längsrichtung gegenüber liegende Bewegkontakt ist mittels eines Metallfaltenbalges mit einer Stirnkappe verbunden, so dass dieser bezüglich des Festkontaktes längs beweglich geführt ist. Der Bewegkontakt ist über teilweise isolierende Schaltstangen sowie über eine Hebelmechanik mit einer Antriebseinheit verbunden, deren Antriebsbewegung in den Bewegkontakt eingeleitet wird.

Das formstabile Isolierstoffgehäuse besteht beispielsweise aus Gießharz.

Weitere zweckmäßige Ausgestaltungen und Vorteile der Erfindung sind Gegenstand der nachfolgenden Beschreibung von Ausführungsbeispielen der Erfindung unter Bezug auf die Figur der Zeichnung, wobei die

Figur ein Ausführungsbeispiel eines erfindungsgemäßen feststoffisolierten Schalterpols in einer geschnittenen Seitenansicht zeigt.

Die Figur zeigt in einer Querschnittsansicht ein Ausführungsbeispiel eines erfindungsgemäßen feststoffisolierten Schalterpols 1. Der feststoffisolierte Schalterpol 1 ist zur Unterbrechung des Stromflusses in einer Phase eines Drehspannungsnetzes vorgesehen. Da übliche Drehspannungsnetze drei Phasen aufweisen, sind bei marktgängigen Schaltern üblicherweise drei nebeneinander aufgestellte feststoffisolierte Schalterpole 1 vorgesehen, die mit einer gemeinsamen Antriebseinheit verbunden sind.

Der gezeigte feststoffisolierte Schalterpol 1 weist ein aus Epoxidharz oder mit anderen Worten Gießharz geformtes Isolierstoffgehäuse 2 auf, in dem ein oberes Anschlussstück 3 und ein in der Figur nicht dargestelltes mittleres Anschlussstück befestigt sind. In dem Isolierstoffgehäuse 2 ist ferner eine Vakuumschaltröhre 4 erkennbar, die über eine Festkontaktstange 5 starr mit dem Anschlussstück 3 verbunden ist. Die Festkontaktstange 5 durchgreift eine aus Kupfer bestehende Stirnkappe 6, wobei Sie an ihrem im Inneren der Vakuumschaltröhre 4 angeordneten Ende einen figürlich nicht dargestellten Festkontakt trägt. Die Stirnkappe 6 ist vakuumdicht mit einem aus Keramik bestehenden hohlzylindrischen Vakuumgehäuse 7 verbunden, das an seiner der ersten Stirnkappe 6 gegenüberliegenden Seite eine zweite Stirnkappe 8 aufweist, die wiederum von einer Bewegkontaktstange 9 durchgriffen wird. Die Bewegkontaktstange 9 trägt an ihrem in die Vakuumröhre 4 hinragenden Ende einen Bewegkontakt, der dem Festkontakt gegenüberliegt und durch Einleiten einer Antriebsbewegung über eine figürlich nicht dargestellte Schaltstange in Kontakt mit dem Festkontakt gerät.

Zur längs beweglichen Führung des Bewegkontaktes ist ein ebenfalls figürlich nicht dargestellter Faltenbalg vorgesehen, der mit seinem einen Ende mit der Stirnkappe 8 und mit seinem anderen Ende mit dem Bewegkontakt vakuumdicht verbunden ist.

Im Inneren des aus den Stirnkappen 6 und 8 sowie dem Keramikgehäuse 7 bestehenden Vakuumgehäuse herrscht ein Vakuum, welches das Löschen eines beim Trennen der Kontakte gezogenen Lichtbogens bei einem Nulldurchgang eines Wechselstromes unterstützt. Die Bewegkontaktstange 9 ist über ein figürlich nicht dargestelltes Leiterband elektrisch mit dem zweiten Kontaktstück verbunden, so dass in einer Kontaktstellung ein Stromfluss zwischen dem Anschlussstück 3 und dem zweiten Anschlussstück ermöglicht ist.

Aufgrund unterschiedlicher Wärmeausdehnungskoeffizienten kommt es bei Temperaturveränderungen zu unterschiedlichen Wärmeausdehnungen der Bauteile der Vakuumschaltröhre 4. Um Lufteinschlüsse zu vermeiden, ist daher zwischen der Vakuumschaltröhre 4 und dem Isolierstoffgehäuse 2 eine elastische Polsterung 10 vorgesehen. Die elastische Polsterung 10 weist so hohe Eigenhaftungskräfte auf, dass diese die Vakuumschaltröhre 4 fest mit dem Isolierstoffgehäuse 2 verbindet. Dabei weist die elastische Polsterung eine Reißdehnung von etwa 200% sowie eine hohe Durchschlagsfestigkeit auf, so dass die notwendige dielektrische Festigkeit der Vakuumschaltröhre 4 bereitgestellt ist. Aufgrund der großen Selbsthaftung ist auch bei längeren Betriebsdauern unter hohen Umweltbelastungen das Entstehen von Lufteinschlüssen vermieden.

Dabei weist die elastische Polsterung eine dicke zwischen etwa 0,3 cm bis 3 cm auf, so dass ein bequemer Einbau der Vakuumschaltröhre in das formstabile Isolierstoffgehäuse 2 ermöglicht ist. So ist es beispielsweise erfindungsgemäß möglich, das Isolierstoffgehäuse 2 im Formgussverfahren auszubilden. Anschließend wird das Anschlussstück 3 mit der Festkontaktstange 4 verschraubt und die elastische Polsterung 10 eingefüllt.

## Patentansprüche

1. Feststoffisolierter Schalterpol (1) mit einem elektrisch nicht leitenden und formstabilen Isolierstoffgehäuse (2), in dem eine Schaltröhre (4) angeordnet ist, die einen Festkontakt sowie einen diesem antriebseitig gegenüber liegenden und längs beweglich geführten Bewegkontakt aufweist, wobei das Isolierstoffgehäuse (2) antriebsseitig geöffnet ist, um das Einleiten einer Antriebsbewegung in den Bewegkontakt zu ermöglichen, und wobei zwischen der Schaltröhre (4) und dem Isolierstoffgehäuse (2) eine elastische Polsterung (10) angeordnet ist
wobei die elastische Polsterung (10) über solche Eigenhaftungseigenschaften verfügt, dass sowohl mit der Schaltröhre (4) als auch mit dem Isolierstoffgehäuse (2) ein nur abrasiv lösbarer Oberflächenverbund bereitgestellt ist, **dadurch gekennzeichnet, dass** bei dem Oberflächen verband die Oberflächenhaftung der elastischen Polsterung sowohl an der Schaltröhre als auch am Isolierstoffgehäuse größer als die Reiß- und/oder Weiterreißfestigkeit der elastischen Polsterung ist.

2. Feststoffisolierter Schalterpol (1) nach Anspruch 1
**dadurch gekennzeichet,**
**dass** die elastische Polsterung (10) die Eigenhaftungseigenschaften auch an unbehandelten Oberflächen entfaltet.

3. Feststoffisolierter Schalterpol (1) nach Anspruch 1 oder 2
**dadurch gekennzeichnet,**
**dass** die elastische Polsterung (10) eine Durchschlagsfestigkeit von wenigstens 20 KV/mm aufweist.

4. Feststoffisolierter Schalterpol (1) nach einem der vorhergehenden Ansprüche
**dadurch gekennzeichnet,**
**dass** die elastische Polsterung (10) eine geringe Härte mit einem Shore 00 oder Shore A Wert zwischen 30 und 40 aufweist.

5. Feststoffisolierter Schalterpol (1) nach einem der vorhergehenden Ansprüche
**dadurch gekennzeichnet,**
**dass** die elastische Polsterung (10) eine Reißdehnung zwischen 120 und 400% aufweist.

6. Feststoffisolierter Schalterpol (1) nach einem der vorhergehenden Ansprüche
**dadurch gekennzeichnet,**
**dass** die elastische Polsterung (10) porenfrei ist.

## Claims

1. Circuit-breaker pole (1) insulated by solid material, with an electrically non-conductive and dimensionally stable insulating material housing (2), arranged in which is an interrupter (4), which has a fixed contact and a moving contact, which is located opposite the fixed contact on the drive side and is guided in a longitudinally movable manner, the insulating material housing (2) being open on the drive side in order to allow the introduction of a drive movement into the moving contact, and an elastic padding (10) being arranged between the interrupter (4) and the insulating material housing (2), the elastic padding (10) having such self-adhesive properties that an adhesive bond that can only be abrasively released is obtained both with the interrupter (4) and with the insulating material housing (2), **characterized in that**, in the adhesive bond, the surface adhesion of the elastic padding both to the interrupter and to the insulating material housing is greater then the tear resistance and/or tear propagation resistance of the elastic padding.

2. Circuit-breaker pole (1) insulated by solid material according to Claim 1, **characterized in that** the elastic padding (10) develops the self-adhesive properties even on untreated surfaces.

3. Circuit-breaker pole (1) insulated by solid material according to Claim 1 or 2, **characterized in that** the elastic padding (10) has a dielectric strength of at least 20 kV/mm.

4. Circuit-breaker pole (1) insulated by solid material according to one of the preceding claims, **characterized in that** the elastic padding (10) has a low hardness with a Shore 00 or Shore A value that lies between 30 and 40.

5. Circuit-breaker pole (1) insulated by solid material according to one of the preceding claims, **characterized in that** the elastic padding (10) has an elongation at break of between 120 and 400%.

6. Circuit-breaker pole (1) insulated by solid material according to one of the preceding claims, **characterized in that** the elastic padding (10) is pore-free.

## Revendications

1. Pôle ( 1 ) de commutateur isolé par de la matière plastique et comprenant un boîtier ( 2 ) en matière isolante et non conducteur de l'électricité et de forme stable, dans lequel est disposé un tube ( 4 ) commutateur, qui a un contact fixe ainsi qu'un contact mobile opposé à celui-ci du côté de l'entraînement et guidé de manière mobile longitudinalement, le boîtier ( 2 ) en matière isolante étant ouvert du côté de l'entraînement pour rendre possible de faire commencer un mouvement d'entraînement dans le contact mobile et dans lequel un rembourrage ( 10 ) élastique est interposé entre le tube ( 4 ) commutateur et le boîtier ( 2 ) en matière isolante,
dans lequel le rembourrage ( 10 ) élastique est doté de propriétés d'adhérence propres telles qu'il est procurée, tant avec le tube ( 4 ) commutateur qu'également avec le boîtier ( 2 ) en matière isolante, une liaison superficielle à laquelle il ne peut être mis fin que par abrasion,
**caractérisé en ce que** à la liaison superficielle l'adhérence superficielle du rembourrage élastique, tant sur le tube commutateur qu'également sur le boîtier en matière isolante, est plus grande que la résistance à la déchirure et/ou à la propagation de la déchirure du rembourrage élastique.

2. Pôle ( 1 ) de commutateur isolé suivant la revendication 1,
**caractérisé**
**en ce que** le rembourrage ( 10 ) élastique est doté de propriétés d'adhérence propres même sur des surfaces non traitées.

3. Pôle ( 1 ) de commutateur isolé suivant la revendication 1 ou 2,
**caractérisé**
**en ce que** le rembourrage ( 10 ) élastique a une résistance au claquage d'au moins 20 KV/mm.

4. Pôle ( 1 ) de commutateur isolé suivant l'une des revendications précédentes,
**caractérisé**
**en ce que** le rembourrage ( 10 ) élastique a une dureté petite ayant une valeur Shore 00 ou Shore A comprise entre 30 et 40.

5. Pôle ( 1 ) de commutateur isolé suivant l'une des revendications précédentes,
**caractérisé**
**en ce que** le rembourrage ( 10 ) élastique a un allongement à la rupture compris entre 120 et 400%.

6. Pôle ( 1 ) de commutateur isolé suivant l'une des revendications précédentes,
**caractérisé**
**en ce que** le rembourrage ( 10 ) élastique est exempt de pore.
